# EUROPÄISCHE PATENTSCHRIFT

(11) **EP 0 326 801 B1**
(45) Veröffentlichungstag und Bekanntmachung des Hinweises auf die Patenterteilung: **19.11.1992**
(21) Anmeldenummer: 89100082.0
(22) Anmeldetag: 04.01.1989
(51) Int. Cl.: D06F 39/08, D06F 37/26

(54) **Waschmaschine mit einem Laugenbehälter**
Washing machine with a tub
Machine à laver le linge avec une cuve

(30) Priorität: 01.02.1988 DE 3802889
(43) Veröffentlichungstag der Anmeldung: 09.08.1989
(62) Teilanmeldung aus: 92106857.3
(73) Patentinhaber: Bosch-Siemens Hausgeräte GmbH, 81669 München (DE)
(72) Erfinder: Thier, Karl, Dipl.-Ing., D-1000 Berlin 41 (DE)

(56) Entgegenhaltungen:
- EP-A- 0 026 018
- DE-A- 3 443 166
- DE-U- 8 703 645
- FR-A- 2 085 269
- FR-A- 2 425 228
- FR-A- 2 528 690

## Beschreibung

Die Erfindung geht aus von einer Waschmaschine mit einem Laugenbehälter, der im wesentlichen aus zwei senkrechten Behälterwänden und einem die Wände verbindenden Mantel besteht und eine an eine bodennahe Öffnung unmittelbar angekoppelte Laugenpumpe aufweist, die zum Entfernen der Lauge aus dem Laugenbehälter dient, deren Flügelrad in einer flachzylindrischen Pumpenkammer läuft, der die Lauge über einen koaxialen oder achsnahen Zulauf gegenüber einem antriebsseitigen Lagerschild zugeführt wird und deren Gehäuse einstükkiger Bestandteil der einen Behälterwand ist.

Bei den gebräuchlichen Einrichtungen zum Entfernen von Lauge aus einem Laugenbehälter ist die Laugenpumpe an irgendeinem Gehäuseteil, z.B. dem Boden, der Waschmaschine befestigt. Insbesondere bei Waschmaschinen, deren Laugenbehälter Bestandteil eines schwingenden Aggregats ist, muß die Auslaßöffnung des Laugenbehälters mittels eines hochflexiblen Schlauches (Faltenschlauch) mit dem Ansaugstutzen der Laugenpumpe verbunden werden. Der Druckstutzen der bei einer einer Flügelrad-Laugenpumpe tangential von einer flachzylindrischen Flügelrad-Pumpenkammer wegführt, ist regelmäßig mit einem Abpumpschlauch verbunden.

Damit solche Laugenpumpen selbstansaugend sind, müssen ihre Pumpenkammern jeweils mit dem abzupumpenden Medium gefüllt sein. Daher muß eine solche Laugenpumpenkammer mindestens teilweise tiefer als die Auslaßöffnung liegen. Aus der bekannten Schlauchverbindung und aus der eben erwähnten Lage der Laugenpumpe ergibt sich ein verhältnismäßig großes "totes" Laugenvolumen; das ist der Teil der Lauge, der am Wasch- oder Spülprozeß nicht beteiligt ist, andererseits aber gelöstes oder ungelöstes Waschmittel und Wärmeenergie in sich aufnimmt.

Eine gattungsgemäße Waschmaschine ist durch die DE-U 87 03 645 bekannt. Dort wird das Flügelrad allerdings über eine Laufrolle von einem Falz an der umlaufenden Wäschetrommel angetrieben und hält lediglich eine Laugenzirkulation innerhalb des Laugenbehälters in Gang. Zum Entfernen von Lauge aus dem Laugenbehälter müßte in die Druckleitung der Laugenpumpe ein steuerbares Ventil eingeschaltet sein, damit die Lauge während der Trommeldrehung nicht ständig entfernt wird. Wegen des mit der Trommeldrehung gekoppelten Betriebs, insbesondere bei hohen Schleuderdrehzahlen, ist der bekannte Pumpenantrieb sehr verschleißanfällig.

In einer anderen bekannten Waschmaschine (EP-A 26 018) ist die Laugenpumpe wie üblich direkt durch einen Elektromotor angetrieben. Dieser dient jedoch zugleich als Antrieb für die Wäschetrommel, so daß ohne geeignete Maßnahmen - ein steuerbares Ventil wie oben beschrieben, oder eine steuerbare Kupplung zwischen dem Wäschetrommel-Antrieb und dem Flügelrad - dieselben Nachteile auftreten wie bei der Laugenpumpe des DE-U-87 03 645.

Außerdem ist das Pumpengehäuse der Waschmaschine gemäß EP-A-26 018 an den Boden des Laugenbehälters angesetzt und so geschnitten, daß sich die Pumpenkammer saugseitig nicht abschließen läßt. Einerseits entsteht dadurch ein Flüssigkeits-Kurzschluß, der den Wirkungsgrad der Pumpe extrem verschlechtert, und andererseits bildet der unter dem Laugenbehälter-Boden angesetzte Pumpenraum ein "totes" Laugenvolumen und eine Falle für Waschmittel, die dem Waschprozeß entzogen werden.

Der Erfindung liegt die Aufgabe zugrunde, zur Einsparung von Waschmittel und Heizenergie einerseits die Verkleinerung des "toten" Laugenvolumens gemäß DE-U-87 03 645 beizubehalten, andererseits aber den Aufwand an Flüssigkeitsführungs- und Dichtungsmitteln zu verringern sowie die Herstellung der Laugenpumpe zu vereinfachen.

Erfindungsgemäß wird diese Aufgabe dadurch gelöst, daß die Öffnung des Laugenbehälters dem antriebsseitigen Lagerschild des Pumpengehäuses gegenüber liegt und durch eine eingesetzte Abschlußscheibe mit mittigem Zulauf ausgefüllt ist und daß der untere Scheitel der mit dem Lagerschild des Pumpengehäuses einstückig verbundenen Behälterwand tiefer liegt als der untere Scheitel der gegenüberliegenden Behälterwand und die verbindende Linie des Bodens zur Laugenpumpe hin abfällt.

Hierdurch können die Wasserwege so kurz gehalten werden, daß das "tote" Laugenvolumen extrem klein bleibt. Da beim Einspülen von Waschmittel in den Laugenbehälter kaum Waschmittelanteile in die nunmehr gegenüber der Auslaßöffnung kleinere Zulauföffnung an der Laugenpumpe gelangen können und auch bei turbulenter Bewegung der Lauge innerhalb des Laugenbehälters kaum ein Laugenaustausch zwischen dem Laugenbehälter und der Pumpenkammer stattfindet, muß man hier keine ungenutzten Waschmittel- und Heizenergieanteile fürchten. Außerdem ist hiermit der Aufwand an Flüssigkeits-Führungsmitteln extrem klein geworden, weil der Verbindungsschlauch von der Auslaßöffnung zum Saugstutzen der bekannten Laugenpumpe wegfällt. Da Teile des Laugenbehälters für die Darstellung der Pumpenkammer mitbenutzt werden, ist auch die Herstellung der Laugenpumpe vereinfacht. Ihr Gehäuse umfaßt lediglich noch den antriebsseitigen Lagerschild und den Mantel der Pumpenkammer mit angegossenem Druckstutzen. Einziger zusätzlicher Aufwand besteht in der gesonderten Abschlußscheibe für die Pumpenkammer.

Außerdem ist die Herstellung des Laugenbehälters mit angespritztem Pumpengehäuse aus Kunststoff, z.B. Polypropylen, besonders einfach, weil die Höhlungen so einfach gestaltet sind, daß keine komplizierten Ziehkerne im Spritzwerkzeug vorgesehen sein müssen.

Die aus Kunststoff herstellbare Abschlußscheibe ist ein Pfennigartikel und läßt sich mittels Rastnasen leicht montieren, ohne daß sie an ihrem Umfang besonders gedichtet werden müßte; denn der Strömungswiderstand des mittigen Zulaufs ist im Vergleich zu möglichen Randspalten sehr klein.

Durch die zur Pumpe hin abfallende Bodenlinie des Laugenbehälter-Mantels ist der im Laugenbehälter nach dem Entleeren verbleibende Laugenrest sehr klein und nicht störend.

Anhand des in der Zeichnung dargestellten Ausführungsbeispieles ist die Erfindung nachstehend erläutert. Die einzige Figur zeigt die Anordnung einer erfindungsgemäßen Laugenpumpe an einer senkrecht stehenden, ebenen Wand.

Der Laugenbehälter 1 hat eine senkrecht stehende Wand 2, die zumindest im Bereich der Laugenpumpe 3 eben gestaltet ist. Der nur ausschnittsweise dargestellte Laugenbehälter 1 hat unten einen Boden 4, der zur Laugenpumpe 3 hin geneigt ist. Dieser Boden 4 ist Bestandteil des Mantels eines trommelförmigen Laugenbehälters einer Waschmaschine. In einer anderen Alternative ist der Boden 4 gemäß strichpunktierter Darstellung im wesentlichen waagerecht angeordnet, hat aber im Bereich der Laugenpumpe 3 eine sumpfartige Vertiefung 5, um die Laugenmenge, die nach dem Entleeren des Laugenbehälters 1 am Boden bis zur Höhe des unteren Randes der Zulauföffnung 6 der Laugenpumpe 3 noch stehen bleibt, möglichst klein zu halten.

Die Laugenpumpe hat ein flachzylindrisches Kammergehäuse 7 mit einer koaxial angeordneten Lagerhülse 8, in die eine Lagerbuchse 9 eingepreßt ist. Das Kammergehäuse 7 kann als gesondertes Teil an der senkrechten Wandung 2 des Laugenbehälters 1 angeflanscht sein. Ein besonderer Vorteil der Erfindung ergibt sich jedoch - wie oben beschrieben - erst dadurch, daß das Kammergehäuse 7 einstückiger Bestandteil der senkrechten Wandung 2 des Laugenbehälters 1 ist. Dabei können die senkrechte Wand 2 und der Boden 5 des Laugenbehälters zwei voneinander getrennte Teile oder - wie dargestellt - ebenfalls ein einstückiges Teil sein, das beispielsweise aus Polypropylen im Spritzgußverfahren hergestellt ist. Die Pumpenkammer 10 und der Hohlraum der Lagerhülse 8 ergeben sich dabei durch Einlegen eines ausziehbaren Kerns des Spritzguß-Werkzeugs.

Zum Laugenbehälter-Innenraum hin ist die Pumpenkammer 10 durch eine Abschlußscheibe 11 abgegrenzt, die mittels Rasteinrichtungen 12 in der senkrechten Wand 2 gehalten wird. Die Scheibe 11 dient mit ihrem mittigen Zulauf 6 der Strömungslenkung der aus dem Laugenbehälter 1 abzupumpenden Lauge, die dem Flügelrad 13 der Pumpe zentral zugeführt und vom Flügelrad einer Fliehkraft ausgesetzt wird, die sie in den Druckstutzen 14 treibt. An den Druckstutzen 14 kann ein Abpumpschlauch angeschlossen sein, der die Lauge entweder in den Laugenbehälter zurück oder in einen Abfluß leitet.

Ein Antrieb für die Laugenpumpe 3 ist nicht näher dargestellt, gehört auch nicht zum Gegenstand der Erfindung. Eine solche Laugenpumpe kann auf beliebige Weise, vorzugsweise durch einen angeflanschten Permanentmagnet-Elektromotor, angetrieben sein.

## Patentansprüche

1. Waschmaschine mit einem Laugenbehälter (1), der im wesentlichen aus zwei senkrechten Behälterwänden und einem die Wände verbindenden Mantel (16) besteht und eine an eine bodennahe Öffnung unmittelbar angekoppelte Laugenpumpe (3) aufweist, die zum Entfernen der Lauge aus dem Laugenbehälter (1) dient, deren Flügelrad in einer flachzylindrischen Pumpenkammer (10) läuft, der die Lauge über einen koaxialen oder achsnahen Zulauf (6) gegenüber einem antriebsseitigen Lagerschild (19) zugeführt wird, und deren Gehäuse (3) einstückiger Bestandteil der einen Behälterwand (2) ist, **dadurch gekennzeichnet,** daß die Öffnung des Laugenbehälters (1) dem antriebsseitigen Lagerschild (19) des Pumpengehäuses (7) gegenüberliegt und durch eine eingesetzte Abschlußscheibe (11) mit mittigem Zulauf (6) ausgefüllt ist und daß der untere Scheitel der mit dem Lagerschild (19) des Pumpengehäuses (7) einstückig verbundenen Behälterwand (2) tiefer liegt als der untere Scheitel der gegenüberliegenden Behälterwand und die verbindende Linie des Bodens (4) zur Laugenpumpe (3) hin abfällt.

## Claims

1. Washing machine with a liquor container (1), which substantially consists of two vertical container walls and a shell (16) connecting the walls, and a liquor pump (3), which is directly coupled to an opening near the bottom, serves for the removal of the liquor from the liquor container (1) and the impeller of which runs in a flat cylindrical pump chamber (10), which feeds the liquor by way of a coaxial or nearly axial inlet (6) opposite a bearing plate (19) at the drive side and the housing (3) of which is an integral component of the one container wall (2), characterised thereby that the opening of the liquor container (1) lies opposite the bearing plate (19), at the drive side, of the pump housing (7) and is filled in by an inserted closure disc (11) with a central inlet (6) and that the lower crest of the container wall (2) integrally connected with the bearing plate (19) of the pump housing (7) lies deeper than the lower crest of the oppositely disposed container wall and the connecting line of the base (4) drops down towards the liquor pump (3).

## Revendications

1. Lave-linge comportant une cuve à lessive (1) qui est constituée essentiellement par deux parois de cuve verticales et une enveloppe (16) reliant les parois ainsi qu'une une pompe à lessive (3) montée directement dans une ouverture proche du fond, pompe qui sert à évacuer le bain de lessive de la cuve à lessive (1) et dont le rouet tourne dans une chambre de pompe (10) cylindrique aplatie dans laquelle le bain de lessive pénètre par une entrée (6) coaxiale ou proche de l'axe en vis-à-vis d'un corps de palier (19) côté entraînement et dont le corps (3) fait partie intégrante d'une paroi de cuve (2), caractérisée par le fait que l'ouverture de la cuve à lessive (1) est située en face du corps de palier (19) côté entraînement du corps de pompe (7) et est remplie par un disque d'obturation (11) à entrée (6) centrale et que l'arête inférieure de la paroi de cuve (2) reliée d'une pièce au corps de palier (19) du corps de pompe (7) est plus basse que l'arête inférieure de la paroi de cuve située en vis-à-vis et la ligne de jonction du fond (4) est inclinée en direction de la pompe à lessive (3).
